# FASCICULE DE BREVET EUROPEEN

(11) **EP 0 124 446 B1**
(45) Date de publication et mention de la délivrance du brevet: **23.12.1987**
(21) Numéro de dépôt: 84400888.8
(22) Date de dépôt: 02.05.1984
(51) Int. Cl.: B25H 3/02, A45C 5/14

(54) **Boîte à outils perfectionnée**
Werkzeugkoffer
Tool box

(30) Priorité: 03.05.1983 FR 8307333
(43) Date de publication de la demande: 07.11.1984
(73) Titulaire: FACOM, Société dite:, 91423 Morangis Cédex (FR)
(72) Inventeur: Goudeman, Jacques, 75017 Paris (FR)
(74) Mandataire: Moncheny, Michel

## Description

La présente invention est relative à une mallette d'un type nouveau destinée à contenir des outils.

En matière de transport d'outils ou d'outillage de divers types, on connaît déjà de nombreux modèles de réalisation.

Par exemple, on connaît des boîtes rigides qui peuvent être métalliques ou en bois dont le modèle le plus simple est une boîte à compartiments amovibles superposés. Ce type de boîte présente l'inconvénient de nécessiter l'enlèvement de tous les compartiments lorsqu'on désire atteindre les outils rangés dans le fond.

Pour remédier à cet inconvénient, on a imaginé des boîtes du type dépliable qui sont constituées habituellement par deux piles adjacentes de casiers qui sont réunis les uns aux autres dans chaque pile par des parallélogrammes déformables. Ceci permet de découvrir simultanément tous les compartiments mais présente différents inconvénients parmi lesquels notamment l'encombrement et l'instabilité des boîtes ouvertes, le risque de pincement de l'utilisateur, etc.

On connaît également les trousses habituellement réalisées sous la forme d'une bande comportant des poches adjacentes dans lesquelles on introduit les outils, la bande étant ensuite enroulée sur elle-même. Ces trousses sont dépourvues de casiers et ne permettent pas le rangement des vis, des clous ou autres petites pièces.

On a également réalisé des mallettes aménagées spécialement pour des jeux d'outils spécialisés pour différentes professions mais ces mallettes de type classique ne permettent pas en raison de leur spécialisation une souplesse de rangement ou d'utilisation pour un outillage plus diversifié.

Par exemple les US-A-3 878 939 et 3 310 905 décrivent tous des deux une boîte portative du type mallette comportant deux demi-coquilles articulées entre elles autour d'un axe situé latéralement sur un côté de la mallette qui est adjacent et perpendiculaire à un côté de celle-ci destiné à constituer le côté inférieur de la mallette, chaque demi-coquille étant pourvue de moyens de rangement d'une composition d'articles à transporter dans cette mallette.

Une telle mallette présente l'avantage de pouvoir être posée facilement et avec une bonne stabilité sur le sol ou sur une table de travail en position ouverte, de sorte que l'utilisateur a commodément libre accès, à tous les articles.

Pour le rangement des outils, la mallette du US-A-3 878 939 comporte des agrafes et crochets propres à chaque outil de sorte que cette mallette manque de souplesse d'utilisation, son aménagement intérieur étant déterminé une fois pour toutes pour une composition d'outils données.

La mallette du US-A-3 310 905 comporte, elle, des bacs de rangement montés dans les demi-coquilles et supportés à leurs deux extrémités à la manière des tiroirs, les deux séries de bacs étant isolés par une cloison, ce qui limite la dimension des bacs à celle de chaque demi-coquille. Une telle mallette ne peut donc être utilisée que pour des articles de faibles dimensions et poids.

On connaît par ailleurs, d'après le DE-A-3 104 292, une boîte à outils formée de deux parties assemblées à demeure et constituant ensemble une sorte de valise. Dans ce cas, les grandes parois latérales opposées de la valise sont articulées sur les parties assemblées pour découvrir des bacs coulissant dans des rails ménagés dans des surfaces en regard. L'aménagement intérieur est déterminé dès la fabrication car les bacs tiroirs sont retenus dans les rainures donc inamovibles et l'utilisation est limitée aux articles de poids et encombrement relativement faibles.

L'invention a pour but de fournir une mallette perfectionnée de transport d'outils d'une plus grande souplesse d'utilisation, permettant de très nombreux types d'aménagement intérieur différents, au gré de l'utilisateur, tout en pouvant convenir à des outillages spécialisés.

L'invention a donc pour objet une boîte à outils portative du type mallette comportant deux demi-coquilles articulées entre elles autour d'un axe situé latéralement sur un côté de la mallette qui est adjacent et perpendiculaire à un côté destiné à constituer le côté inférieur de la mallette, chaque demi-coquille comportant sur ses deux côtés opposés des rainures ou nervures internes en regard qui sont contenues dans des plans perpendiculaires à l'axe d'articulation de la mallette et qui sont en coïncidence avec celles de l'autre demi-coquille lorsque la mallette est fermée, et des moyens de rangement d'une composition d'outils à transporter comprenant des bacs et/ou plateaux, caractérisée en ce que les rainures ou nervures internes des deux demi-coquilles s'étendent surtout le pourtour de chacune d'elles et ainsi se prolongent de manière continue sur tout le pourtour de la mallette lorsque cette dernière est fermée et en ce que les moyens de rangement comportent au moins un bac ayant une largeur supérieure à celle de chaque demi-coquille et muni sur toute sa périphérie de moyens de retenue à coulissement qui coopèrent avec les rainures des deux demi-coquilles quand la mallette est fermée mais avec celles d'une seule demi-coquille quand la mallette est ouverte de sorte que le bac fait alors saillie entre les demi-coquilles mais est maintenu par le fond et les côtés latéraux de l'une de ces demi-coquilles.

Grâce à ces caractéristiques, la boîte à outils permet à l'utilisateur de choisir à tout moment le nombre et les dimensions des bacs et/ou plateaux utilisés, en fonction de ses besoins, car disposant d'un jeu de ces éléments (en un nombre éventuellement plus important que la boîte peut en contenir), il peut aménager à volonté la mallette avec des bacs et ou plateaux de différentes dimensions. Il peut en effet y ranger à volonté des articles légers et/ou lourds, petits et/ou encombrants, qui_{'} seront à la fois transportés avec sécurité dans la mallette fermée et supportés solidement après l'installation de la mallette ouverte au point d'utilisation. Il peut également aménager de la place pour des objets très encombrants (pots de peinture, etc...). Ainsi, la boîte suivant l'invention permet de réaliser aussi bien un agencement convenant à un bricoleur qu'une adaptation à une catégorie d'outils spécifiques d'une profession particulière étant entendu que l'utilisateur peut lui même modifier cet agencement au gré des besoins.

L'invention sera mieux comprise à l'aide de la description qui va suivre, donnée uniquement a titre d'exemple et faite en se référant aux dessins annexés, sur lesquels :
la Fig. 1 est une vue en perspective d'une mallette à outils suivant l'invention en position fermée ;
la Fig. 2 est une vue de la mallette à outils suivant l'invention en position ouverte, montrant un agencement de bacs intérieurs ;
la Fig. 3 est une vue analogue à celle de la Fig. 2 montrant notamment comment les bacs sont disposés de façon amovible dans les demi-coquilles de la mallette ;
la Fig. 4 est une vue analogue à celle de la Fig. 3 montrant un agencement différent comprenant des plateaux verticaux et des bacs ;
la Fig. 5 est une vue en section transversale d'une mallette à outils suivant l'invention ;
la Fig. 6 est une vue en section transversale d'un bac ;
la Fig. 7A est une vue en bout d'un bac montrant un dispositif de verrouillage ;
la Fig. 7B est une vue en coupe suivant la ligne 7B-7B de la Fig. 7A ;
la Fig. 8A est une vue en perspective d'une extrémité d'un casier ou bac avec un dispositif de verrouillage différent ;
la Fig. 8B est une vue en coupe horizontale de ce dispositif de verrouillage ;
la Fig. 9 est une vue en perspective d'un plateau vertical ;
les Fig. 10 et 11 sont deux vues schématiques en section transversale d'une mallette à outils suivant l'invention montrant deux exemples d'agencement intérieur.

En se référant aux dessins, la mallette à outils suivant l'invention présente extérieurement la forme d'une mallette classique désignée dans son ensemble par la référence 1 formée de deux demi-coquilles rigides 2 et 3 articulées l'une sur l'autre, ayant dans leur ensemble une forme rectangulaire, qui sont avantageusement réalisées en une matière plastique appropriée moulée. chaque demi-coquille comporte un fond 5 venu de matière avec des côtés latéraux 6,7, un côté supérieur 8 et un côté inférieur 9, comme connu en soi.

La demi-coquille 2 comporte sur son côté supérieur 8 un organe de préhension constitué par une poignée 10 du type classique utilisé sur les mallettes tandis que la demi-coquille opposée 3 comporte deux pattes 11 venues de matière par moulage, percées chacune d'un trou dans lequel est accroché un mousqueton solidaire d'une extrémité d'une sangle 12, de préférence réglable, et permettant de porter la mallette en bandoulière.

En se référant plus particulièrement à la vue en section de la Fig. 5, on voit que chaque demi-coquille 2,3 comporte dans son bord inférieur 9 des moyens de roulement qui sont constitués par des galets 15 disposés angulairement par rapport à l'axe longitudinal de la mallette dans un but qui apparaîtra dans la suite.

Suivant une caractéristique de l'invention, les demi-coquilles 2,3 sont articulées autour d'un axe 4 qui est situé sur un côté des demi-coquilles qui est adjacent et perpendiculaire à celui portant lesdits moyens de roulement 15, qui sont opposés à la poignée 10.

Grâce à cet agencement, la mallette qui est normalement portée soit au moyen de la poignée 10, soit au moyen de la sangle 12 et est par conséquent normalement posée verticalement sur les moyens de roulement 15 peut être ouverte verticalement autour de l'axe 4, ce qui lui assure, en position ouverte d'une part une stabilité d'autant plus grande que l'angle formé par les demi-coquilles 2 et 3 est proche de 90°, en plus ou en moins et d'autre part dégage largement l'accès à l'intérieur de la mallette.

De préférence, il est prévu des moyens pour limiter l'angle d'ouverture, par exemple un compas 43 dont une branche est libérable afin de permettre si on le désire, une ouverture totale de la mallette.

Suivant le mode de réalisation représenté à la Fig. 5, chaque demi-coquille 2,3 est réalisée à double paroi de façon à présenter une paroi extérieure 16 et une paroi interne 17, ce qui confère à chaque demi-coquille une rigidité et une résistance élevées.

De préférence, comme représenté aux dessins, le côté inférieur 9 des demi-coquilles comporte venus de moulage dans sa partie de paroi externe des bossages 19 dans lesquels les galets de roulement 15 sont montés rotatifs, renforçant ainsi la rigidité de la partie inférieure de la mallette.

Les bossages 19 sont prévus de façon à s'étendre à peu près transversalement par rapport au plan de jonction des deux demi-coquilles dans la position de fermeture de la mallette et délimitent des logements dans lesquels sont montés les moyens de roulement constitués, dans cet exemple par des galets 15 dont les axes, contenus dans un plan horizontal, convergent l'un vers l'autre symétriquement par rapport au plan de jonction des demi-coquilles de façon que leurs prolongements se croisent sur celui de l'axe 4.

Grâce à cet agencement, lorsque la boîte est posée fermée sur les galets 15, les demi-coquilles 2.3 peuvent s'écarter l'une de l'autre en pivotant autour de l'axe 4, ce mouvement étant facilité par le roulement sans glissement des galets 15 suivant l'arc de cercle décrit par chaque demi-coquille.

Suivant l'exemple d'éxécution représenté aux dessins, la paroi interne 17 de chaque demi-coquille comporte plusieurs rainures 18 par exemple de section transversale en U, s'étendant de façon continue dans la paroi interne du fond 5 et des côtés latéraux 6 et 7 définissant des plans perpendiculaires à l'axe 4 d'articulation.

Les rainures 18 sont identiques et également espacées dans les deux demi-coquilles et situées de façon que leurs extrémités ouvertes sur les côtés latéraux 6 et 7 coïncident lorsque la mallette se trouve dans sa position fermée.

La mallette à outils suivant l'invention est complétée par une série d'éléments de rangement d'outils qui peuvent être par exemple de deux types, savoir des bacs horizontaux et des plateaux verticaux.

Les bacs 20, 21, 22, 23 sont par exemple réalisés en matière plastique par moulage et comportent chacun en vue de coopérer avec les rainures 18 un rebord périphérique 24 en saillie vers l'extérieur et dont la section est complémentaire à celle des rainures 18, chaque bac ayant en plan une forme qui correspond soit à la section horizontale de la mallette fermée (bacs 20, 21), soit à la section horizontale d'une seule demi-coquille (bacs 22 et 23).

Les bacs peuvent avoir des hauteurs différentes, cette hauteur étant au minimum égale à la distance verticale entre deux rainures 18 et pouvant être un multiple de cette distance. Suivant l'exemple représenté aux dessins, le bac 20 a une hauteur qui est égale au double de la distance entre deux rainures 18 et une largeur égale au double de la profondeur d'une demi-coquille, les bacs 21 ayant une hauteur égale à la distance entre deux rainures 18 et une largeur égale au double de la profondeur des demi-coquilles tandis que les bacs 22 et 23 ont une hauteur égale à la distance entre deux rainures 18 et une largeur égale seulement à la profondeur d'une demi-coquille.

En d'autres termes, le volume de chaque bac est un sous-multiple du volume intérieur de la mallette.

On comprend que cet agencement permet de disposer les bacs dans les demi-coquilles en introduisant leur rebord périphérique dans les rainures 18 et en les faisant coulisser dans celles-ci. On comprend également que le bac 20 une fois logé dans les rainures de la demi-coquille 2, la boîte peut être refermée, la rainure correspondante de la demi-coquille 2 venant alors s'ajuster sur le rebord périphérique 24 en immobilisant ainsi complètement ce bac. On comprend également que deux bacs tels que 22 et 23 peuvent être logés dans les demi-coquilles 2,3 dans des rainures 18 situées à la même hauteur, chaque bac étant entièrement contenu dans la demi-coquille dans laquelle il est logé et ces deux bacs s'immobilisant mutuellement lorsque la mallette est fermée.

Pour faciliter l'extraction d'un bac lorsque plusieurs de ceux-ci sont superposés dans une demi-coquille, il est avantageusement prévu sur chaque bac des moyens de préhension tels que réprésen- tés par exemple à la Fig. 6 qui est une vue en section transversale d'un bac. Comme représenté, le bac 22 comporte au milieu de sa paroi longitudinale une ouverture 25 qui permet d'introduire un doigt pour tirer le bac à l'extérieur. Afin d'éviter que le contenu du bac ne s'échappe par l'ouverture 25, dans le cas où il contient des objets de petites dimensions tels que des vis, des clous, des écrous ou autres, il est prévu une cloison interne 25 délimitant une enceinte fermée autour de l'ouverture 25.

Il est également prévu suivant l'invention des moyens pour verrouiller les bacs de façon libérable dans les rainures des deux demi-coquilles. Dans le cas des bacs 22 et 23, ces moyens peuvent être constitués comme représenté aux Fig. 7A et 7B par une languette 27 venue de matière et délimitée dans une paroi d'extrémité du bac 22 par une fente 28 en U, la languette 27 étant reliée au reste de la paroi du bac par une partie affaiblie 29 donnant à la languette 27 une certaine élasticité. L'extrémité de la languette 27 opposée à la partie affaiblie 29 présente un bossage partiellement sphérique 30, et une cavité 31 de dimensions correspondantes à celles du bossage 30 est ménagée dans la paroi interne 17 correspondante de la demi-coquille et l'on comprend que le bossage 30 faisant légèrement saillie sur la paroi d'extrémité du bac vient s'enclencher élastiquement dans la cavité 31 lorsque le bac est poussé dans une rainure. La souplesse de la languette 27 permettant d'extraire le bac en le tirant à soi par l'ouverture 25 à l'encontre de la résistance élastique opposée par la languette 27.

Comme représenté sur les Fig. 8A et 8B, et en particulier lorsque les bacs ont en plan une forme correspondant à la section horizontale de la mallette (bacs 20 et 21), le dispositif de verrouillage peut également présenter la forme indiquée en 32 sur ces figures. Dans ce cas, les parois d'extrémité de chaque bac 20 ou 21 comportent chacune une ouverture rectangulaire 33 disposée symétriquement de part et d'autre de l'axe longitudinal du bac et destiné à recevoir un organe d'accrochage 34. Cet organe comporte une plaquette 35 de la dimension de l'ouverture rectangulaire 33 et pourvue de deux pattes d'encliquetage 35 destinées à venir en prise avec les petits côtés de l'ouverture 33. A l'une des extrémités de la plaquette 35 est venue du moulage une languette 37 qui s'étend le long de la plaquette 35 et qui porte à son extrémité libre un ergot d'accrochage 38. Celui-ci est destiné à venir se positionner élastiquement dans un trou complémentaire 39 ménagé dans chaque demi-coquille à la hauteur correspondante par rapport à chaque jeu de rainures 18. Ces trous 39 sont donc espacés verticalement l'un de l'autre de la distance entre deux de ces rainures superposées et placés près des bords correspondants des demi-coquilles.

On comprend que ce dispositif de verrouillage que l'on prévoit à chaque extrémité des bacs, permet d'ôter ceux-ci de la mallette par une simple pression sur les languettes 37 faisant sortir les ergots 38 de leur trou correspondant, la mise en place d'un bac dans la mallette se faisant par simple encliquetage.

Le second type d'élément de rangement d'outils suivant l'invention, représenté à la Fig. 4 est constitué par un plateau vertical 40 dont un mode de réalisation est représenté aux Fig. 4 et 9. Le plateau 40 est destiné à porter des outils disposés dans des passants 41 et est constitué par une plaque en matière plastique comportant deux bords latéraux opposés, comportant chacun des moyens de retenue venus de matière par moulage constitués par des organes transversaux 42 tels que des tiges dont la section est complémentaire de celle des rainures 18. On comprend que des plateaux 40 peuvent être introduits au moyen de leurs organes de retenue 42 dans des rainures 18 correspondantes et ainsi maintenus dans les demi-coquilles. La hauteur des plateaux doit être un multiple de la distance entre deux rainures 18.

La longueur des organes de guidage 42 est telle que plusieurs plateaux peuvent être disposés parallèlement les uns aux autres dans une seule demi-coquille compte tenu de l'épaisseur des outils.

On comprend qu'un choix approprié du nombre et des dimensions des bacs et/ou des plateaux permet de réaliser aussi bien un agencement approprié convenant à un bricoleur qu'une adaptation à une catégorie d'outils spécifiques d'une profession particulière.

On comprend également que les bacs disposés les uns au-dessous des autres s'obturent en se recouvrant et que par suite seul le bac supérieur d'une rangée incomplète ou au-dessus duquel est disposé un plateau peut nécessiter un couvercle. Bien entendu, si on le désire, chaque bac peut comporter un couvercle, par exemple coulissant ou ayant des moyens d'encliquetage classiques.

On a représenté aux Fig. 10 et 11 deux exemples non limitatifs d'agencements intérieurs de bacs et de plateaux parmi une infinité d'autres dispositions possibles.

Suivant l'exemple représenté à la Fig. 10, la demi-coquille 3 contient deux plateaux verticaux 40 et la demi-coquille 2 contient sept bacs tels que 22 superposés et remplissant totalement le volume de la demi-coquille 2.

L'exemple représenté à la Fig. 11 comprend un bac tel que 20, deux bacs tels que 21 et deux bacs tels que 22, des espaces restant libres pourraient être complétés par un troisième bac 21 et deux autres bacs 22 ou 23.

L'invention fournit une mallette formant boîte à outils dont la totalité du volume interieur peut être utilisé et qui peut être transportée sans changer de position et sans risque de renverser son contenu. Dans l'exemple de la Fig. 10 chaque bac 22 ferme le bac 22 situé immédiatement au-dessous, le bac supérieur étant à son tour fermé par la paroi interne supérieure de la demi-coquille correspondante. Dans la position ouverte de la boite à outils les bacs ne risquent pas de s'échapper des demi-coquilles grace aux moyens de verrouillage 27 et 32 qui permettent cependant de les retirer facilement.

Les galets de roulement permettent une ouverture facile de la boite quelque soit le support sur lequel elle est posée. On comprend en outre qu'elle peut être portée facilement soit à la main au moyen de la poignée 10, soit en bandoulière au moyen de la sangle 12. En outre, la construc- tiôn de la boîte à double paroi permet de réaliser sur la périphérie de l'ouverture des demi-coquilles des moyens d'étanchéité constitués par une nervure et une rainure périphériques complémentaires assurant ainsi un maintien parfait des deux demi-coquilles dans la position de fermeture de la boîte ainsi qu'une excellente étanchéité vis à vis par exemple de l'humidité ou de la pluie.

La paroi externe 16 peut également comporter des nervures internes ou externes améliorant son aspect et sa rigidité.

Les serrures 13 permettent de fermer la mallette à clé ce qui constitue une assurance contre le vol. Enfin, la mallette à outils suivant l'invention, réalisée par moulage en une matière plastique appropriée ne présente aucun angle vif et a un aspect esthétique analogue à celui d'une valise, la sangle 12 pouvant être décrochée et rangée dans un bac.

On comprend bien entendu que les rebords périphériques 24 des bacs adaptés pour coopérer avec les rainures 18 ne constituent qu'un exemple des moyens de retenue des éléments de rangement dans les demi-coquilles des moyens équivalents pouvant être utilisés, par exemple deux nervures parallèles en saillie pourraient être prévues sur la paroi interne 17 de chaque demi-coquille pour délimiter entre elles une rainure pour recevoir le rebord périphérique des bacs.

Inversement, les moyens de retenue des bacs et des plateaux peuvent être constitués par une rainure ou une gorge coopérant avec un rail en saillie sur la paroi interne des demi-coquilles, ou des moyens de guidage discontinus en saillie.

On remarquera également que les moyens de retenue des plateaux peuvent également comporter des bossages de verrouillage.

Des moyens de préhension (non représentés) peuvent aussi être prévus sur le côté de la mallette opposé à l'articulation 4.

## Revendications

1. Boîte à outils portative du type mallette comportant deux demi-coquilles (2, 3) articulées entre elles autour d'un axe (4) situé latéralement sur un côté de la mallette qui est adjacent et perpendiculaire à un côté destiné à constituer le côté inférieur de la mallette, chaque demi-coquille (2, 3) comportant sur ses deux côtés opposés des rainures ou nervures internes (18) en regard qui sont contenues dans des plans perpendiculaires à l'axe d'articulation de la malette et qui sont en coïncidence avec celles de l'autre demi-coquille lorsque la malette est fermée et des moyens de rangement (20 à 23, 40) d'une composition d'outils à transporter comprenant des bacs et/ou des plateaux caractérisée en ce que les rainures ou nervures internes (18) des deux demi-coquilles (2, 3) s'étendent sur tout le pourtour de chacune d'elles et ainsi se prolongent de manière continue sur tout le pourtour de la mallette lorsque cette dernière est fermée et en ce que les moyens de rangement comportent au moins un bac (20, 21) ayant une largeur supérieure à celle de chaque demi-coquille et muni sur toute sa périphérie de moyens de retenue à coulissement (24) qui coopèrent avec les rainures (18) des deux demi-coquilles (2, 3) quand la mallette est fermée mais avec celle d'une seule demi-coquille (2 ou 3) quand la mallette est ouverte de sorte que le bac fait alors saillie entre les demi-coquilles mais est maintenu par le fond (15) et les côtés latéraux (6, 7) de l'une de ces demi-coquilles.

2. Boîte suivant la revendication 1 caractérisée en ce que les bacs (20 à 23) comportent en tant qu'élément de retenue à coulissement des rebords (24) s'étendant sur toute leur périphérie et destinés à s'engager dans les rainures (18).

3. Boîte suivant l'une des revendications 1 et 2, caractérisée en ce que les moyens de rangement comportent également au moins un plateau (40) qui est muni d'organes de retenue se présentant sous la forme de tiges (42) de section complémentaire à celles des rainures (18), orientées perpendiculairement par rapport au plateau sur les bords de celui-ci, et dont la hauteur est un multiple de la distance entre deux rainures (18) d'une demi-coquille (2 3).

4. Boîte suivant l'une des revendications 1 à 3, caractérisée en ce que le volume de chaque bac (20 à 23) est un sous-multiple du volume intérieur de la mallette.

5. Boîte suivant l'une des revendications 1 à 4, caractérisée en ce que chaque bac (20 à 23) comporte des moyens de préhension (25).

6. Boîte suivant l'une des revendications 1 à 5, caractérisée en ce que pour son verrouillage dans la mallette chaque bac (20 à 23) comporte à ses deux extrémités des organes élastiques de verrouillage (27, 37) pourvus d'une protubérance (30; 38) et en ce que les protubérances sont destinées à pénétrer élastiquement dans des ouvertures correspondantes ménagées dans les demi-coquilles (2, 3).

7. Boîte suivant la revendication 6 caractérisée en ce que les bacs présentant une forme en plan qui correspond à la section horizontale de la mallette, les organes de verrouillage sont rapportés sur chaque bac (20, 21) et comportent une languette élastique (37) dont la protubérance (38) est destinée à être dégagée de l'ouverture correspondante par la pression du doigt.

8. Boîte suivant l'une des revendications 1 à 7, caractérisée en ce qu'elle comporte également des bacs ayant une largeur égale à celle d'une demi-coquille.

9. Boîte suivant la revendication 8, caractérisée en ce que les organes de verrouillage (27) sont venus de formage dans le corps du bac (22, 23) et libérables par simple déplacement de ce bac.

## Claims

1. A portable tool box of the case type, comprising two semi-shells (2, 3) interconnected to pivot about a pin (4) located laterally on a side of the case which is adjacent to and perpendicular to a side intended to constitute the lower side of the case, each semi-shell (2, 3) comprising on its two opposed sides facing inner grooves or ribs (18) which are contained in planes perpendicular to the pivot pin of the case and which are in coincidence with those of the other semi-shell when the case is closed, and stowing means (20 to 23, 40) for a composition of tools to be transported comprising trays and/or plates, characterized in that the inner grooves or ribs (18) of the two semi-shells (2, 3) extend throughout the periphery of each thereof and are thus extended in a continuous manner throughout the perimeter of the case when the latter is closed and the stowing means comprise at least one tray (20, 21) having a width which is larger than that of each semi-shell and provided on the whole of its periphery with slidable retaining means (24) which cooperate with the grooves (18) of the two semi-shells (2, 3) when the case is closed but with that of a single semi-shell (2 or 3) when the case is open, so that the tray then projects between the two semi-shells but is maintained by the bottom (15) and the lateral sides (6, 7) of one of these semi-shells.

2. A box according to claim 1, characterized in that the trays (20 to 23) comprise as slidable retaining element flanges (24) extending throughout their periphery and intended to be engaged in the grooves (18).

3. A box according to one of the claims 1 and 2, characterized in that the stowing means comprise also at least one plate (40) which is provided with retaining means in the form of rods (42) whose section is complementary to those of the grooves (18), oriented in a direction perpendicular to the plate on the edges of the latter, and whose height is a multiple of the distance between two grooves (18) of a semi-shell (2, 3).

4. A box according to one of the claims 1 to 3, characterized in that the volume of each tray (20 to 23) is a sub-multiple of the interior volume of the case.

5. A box according to one of the claims 1 to 4, characterized in that each tray (20 to 23) comprises holding means (25).

6. A box according to one of the claims 1 to 5, characterized in that each tray (20 to 23) comprises for its locking in the case at its two ends elastic locking means (27, 37) provided with a projection (30, 38) and the projections are intended to elastically penetrate into corresponding openings provided in the semi-shells (2, 3).

7. A box according to claim 6 characterized in the trays have a shape in plan which corresponds to the horizontal section of the case, the locking means are mounted on each tray (20, 21) and include an elastic strip (37) whose projection (38) is intended to be disengaged from the corresponding opening by a pressure exerted with the finger.

8. A box according to one of the claims 1 to 7, characterized in that it also comprises trays having a width equal to that of a semi-shell.

9. A box according to claim 8, characterized in that the locking means (27) are provided by a forming operation in the body of the tray (22, 23) and are releasable by a simple displacement of this tray.

## Patentansprüche

1. Tragbarer Werkzeugkoffer vom Kleinkoffertyp, umfassend zwei Halbschalen (2, 3), die bezüglich einander um eine Achse (4) gelenkig angebracht sind, die seitlich auf einer Seite des Kleinkoffers liegt, die benachbart und senkrecht zu einer zur Bildung der Innenseite des Kleinkoffers bestimmten Seite ist, wobei jede Halbschale (2, 3) auf ihren beiden gegenüberliegenden Seiten nebeneinander innere Nuten oder Rippen aufweisen, die in zur Gelenkachse des Kleinkoffers senkrechten Ebenen enthalten sind und die mit denjenigen der anderen Halbschale zusammenfallen, wenn der Kleinkoffer geschlossen ist, und Ordnungsmittel (20 bis 23, 40) mit einer Zusammensetzung von zu transportierenden Werkzeugen, umfassend Behälter und/oder Platten, dadurch gekennzeichnet, daß sich die inneren Nuten oder Rippen.(18) der beiden Halbschalen (2, 3) über den gesamten Umfang einer jeden von diesen erstrecken und sich so auf fortgesetzte Weise über den gesamten Umfang des Kleinkoffers ausdehnen, wenn letzterer geschlossen ist, und daß die Ordnungsmittel wenigstens einen Behälter (20, 21) umfassen, der eine größere Länge als diejenige jeder Halbschale besitzt und auf seiner gesamten Peripherie mit Haltemitteln zum Verschieben (24) versehen ist, die mit den Nuten (18) der beiden Halbschalen (2, 3) zusammenwirken, wenn der Kleinkoffer geschlossen ist, aber mit derjenigen einer einzigen Halbschale (2 oder 3), wenn der Kleinkoffer offen ist, derart, daß der Behälter dann zwischen den beiden Halbschalen einen Vorsprung bildet, aber durch den Boden (15) und die Nebenseiten (6. 7) jeder dieser Halbschalen gehalten ist.

2. Koffer nach Anspruch 1, dadurch gekennzeichnet, daß die Behälter (20 bis 23) als Halteelement zum Verstellen Leisten (24) umfassen, die sich längs ihrer gesamten Peripherie erstrecken und dazu bestimmt sind, in den Nuten (18) in Eingriff zu treten.

3. Koffer nach einem der Ansprüche 1 und 2. dadurch gekennzeichnet, daß die Ordnungsmittel in gleicher Weise wenigstens eine Platte (40) umfassen, die mit Halteorganen versehen ist, die in der Form von Stangen (42) auftreten, mit komplementärem Querschnitt zu denjenigen der Nuten (18), senkrecht in bezug auf die Platte auf den Rändern von dieser orientiert und deren Höhe ein Vielfaches des Abstandes zwischen zwei Nuten (18) einer Halbschale (2. 3) ist.

4. Koffer nach einem der Ansprüche 1 bis 3. dadurch gekennzeichnet, daß das Volumen jedes Behälters (20 bis 23) ein Teilvielfaches des Innenvolumens des Kleinkoffer ist.

5. Koffer nach einem der Ansprüche 1 bis 4, dadurch gekennzeichnet, daß jeder Behälter (20 bis 23) Greifmittel (25) umfaßt.

6. Koffer nach einem der Ansprüche 1 bis 5, dadurch gekennzeichnet, daß jeder Behälter (20 bis 23) für seine Verriegelung im Kleinkoffer an seinen beiden Enden elastische, mit einem Vorsprung (30, 38) versehene Verriegelungsorgane (27, 37) umfaßt und daß die Vorsprünge dazu bestimmt sind, elastisch in entsprechende, in den Halbschalen (2, 3) ausgesparte Öffnungen einzudringen.

7. Koffer nach Anspruch 6, dadurch gekennzeichnet, daß, wobei die Behälter eine Form in Draufsicht aufweisen, die dem horizontalen Querschnitt des Kleinkoffers entspricht, die Verriegelungsorgane auf jedem Behälter (20,21) angesetzt sind und eine elastische Leiste (37) umfassen, deren Vorsprung (38) dazu bestimmt ist, durch den Druck des Fingers freigegeben zu werden.

8. Koffer nach einem der Ansprüche 1 bis 7, dadurch gekennzeichnet, daß er in gleicher Weise Behälter mit einer Breite gleich derjenigen einer Halbschale umfaßt.

9. Koffer nach Anspruch 8, dadurch gekennzeichnet, daß die Verriegelungorgane (27) von Formung im Gehäuse des Behälters (22, 23) herrühren und durch einfaches Verstellen dieses Behälters freigebbar sind.
